# EUROPÄISCHE PATENTANMELDUNG

(11) **EP 0 059 822 A1**
(43) Veröffentlichungstag der Anmeldung: **15.09.1982**
(21) Anmeldenummer: 81890041.7
(22) Anmeldetag: 09.03.1981
(51) Int. Cl.: B65F 1/14, B65F 1/16

(54) **Abfallbehälter**

(71) Anmelder: PUCADLA, Georg, A-1223 Wien (AT)
(72) Erfinder: PUCADLA, Georg, A-1223 Wien (AT)
(74) Vertreter: Binder, Otto, Dipl.-Ing.

(57) **Zusammenfassung**

Bei einem Abfallbehälter, bestehend aus einer einen Behälterraum (1) einschließenden Wand (2), einem Boden (3) und gegebenenfalls einem Deckel (4) ist zumindest einer dieser Behälterteile als Träger eines flüssigen oder pulverförmigen Feuerlöschmittels (5, 5') ausgebildet.

Dieses Feuerlöschmittel (5, 5') ist vom Behälterraum (1) lediglich mittels einer durch Hitzeeinwirkung zerstörbaren Folie (6, 6') getrennt.

Das Feuerlöschmittel (5, 5') kann in der von dieser Folie (6, 6') gebildeten Umhüllung unter Druck stehend eingeschlossen sein.

Die aus der Folie (6.6') bestehende Umhüllung mit dem darin befindlichen Feuerlöschmittel (5, 5') kann als eine austauschbare Einheit ausgebildet sein, die an der Oberseite des Bodens (3) oder an der Unterseite des Deckels (4) anbringbar ist.

## Beschreibung

Die Erfindung betrifft einen Abfallbehälter mit einer den zur Aufnahme des Abfalles vorgesehenen Behälterraum ein= schließenden Wand, einem Boden und gegebenenfalls einem _{.}abnehmbaren Deckel.

Bekanntlich entsteht eine vergleichsweise große Anzahl von Bränden nachweisbar durch in Abfallbehälter von Wohn-und Aufenthaltsräumen eingeworfenen heißen bzw. noch glühenden Abfall, z.B. Zigarettenstummel, Zündhölzer, Asche u.dgl. Solche Brände erweisen sich insofern als besonders gefährlich, als der Brandherd zunächst oft lange Zeit hindurch unbemerkt bleibt und sich nach der eigent= lichen Verursachung erst viel später zu einer Zeit bemerk= bar macht, zu der sich, beispielsweise nachts, keine Per= sonen mehr in jenem Raum, in dem der Behälter steht, be= finden. Es besteht daher in solchen Fällen oftmals keiner= lei Möglichkeit einer zeitgerechten, durch das Auftreten von Rauch und Geruch bewirkten Entdeckung des Brandherdes.

Aus dem zunächst nur innerhalb des Behälters glimmenden Glutherd wird dann erst geraume Zeit nach der Verursachung ein aus dem Behälter plötzlich herausloderndes Feuer, das dann auf andere im gleichen Raum befindliche Einrichtungs= gegenstände überzugreifen vermag.

Feuersichere Behälter sind schon in verschiedenerlei Aus= führungsvarianten bekanntgeworden. So ist beispielsweise in der US-PS 3 904 070 ein Deckel für einen Abfallbehälter mit einer zentralen Einwurföffnung beschrieben und dieser Deckel ist derart gestaltet, daß die Verbrennungsgase eines sich im Behälterinneren entwickelnden Feuers unter= halb der Deckelöffnung eine Schürze bilden sollen, die den Zutritt von Sauerstoff in das Behälterinnere verhin= dern soll und dadurch ein schon entstandenes Feuer zum Erlöschen bringen soll. Mit gleicher Zielsetzung ist der Einwurfbereich eines aus der DE-OS 24 28 394 vorbekannten Behälters trichterförmig gestaltet, um die Luftzufuhr zum Behälterinneren im Falle eines Brandes des Behälterinhal= tes zu drosseln.

Bei diesen vorbekannten Behältern soll demnach ein bereits entstandener Brand passiv, nämlich durch Unterbrechung der Sauerstoffzufuhr, allmählich erstickt werden.

Aufgabe der vorliegenden Erfindung ist es demgegenüber, die Entstehung solcher durch Abfälle verursachter Brände durch eine vergleichsweise sehr einfache, jedoch wesent= lich zuverlässiger funktionierende Ausstattung des Behäl= ters mit einer völlig selbsttätig wirksam werdenden akti= ven Feuerlöscheinrichtung von vornherein auszuschließen, also nicht erst dann den Brandherd zu bekämpfen, wenn der Brand - mit Rauchgasentwicklung - bereits ausgebrochen ist.

Ein weiteres Ziel der Erfindung ist es, diese Einrichtung so zu gestalten, daß sie mit geringstmöglichem Kostenauf= wand an Behältern angeordnet werden kann, und zwar auch an üblichen, bereits im Handel befindlichen Abfallbehältern.

Erfindungsgemäß ist mindestens einer der eingangs genann= ten, die Wand, den Boden und gegebenenfalls den Deckel bildenden Behälterteile als Träger eines vorzugsweise flüssigen oder pulverförmigen Feuerlöschmittels ausgebil⁼ detₜ das vom Behälterraum lediglich mittels einer durch Hitzeeinwirkung zerstörbaren Folie getrennt ist.

Dank dieser erfindungsgemäßen Lösung ist zuverlässig ge= währleistet, daß das von der Folie eingeschlossene Feuer= löschmittel im Behälterraum unverzüglich zur Wirkung ge= langt und aktiviert wird, sobald in diesem Behälterraum eine Hitzeentwicklung stattfindet, also beispielsweise aus einem Glutherd ein Feuer zu entstehen droht.

Es gehört zum Stand der Technik, Behälterteile als Träger chemischer Mittel auszubilden und heranzuziehen, um damit solche chemischen Mittel zum Zubehör von Abfallbehältern werden zu lassen,doch handelte es sich hiebei stets um Desinfektionsmittel. Das vorliegender Erfindung zugrunde= gelegte Problem kann hiedurch begreiflicherweise keiner Lösung zugeführt werden, weil es sich weder um Feuerlösch= mittel handelt, noch dafür gesorgt wurde, daß diese im Falle einer Hitzeentwicklung zum Einsatz gelangen.

Das Prinzip der Erfindung ist in mannigfachen Varianten praktisch zu verwirklichen:
So kann zunächst das von der Folie überdeckte und einge= schlossene Feuerlöschmittel an der dem Behälterraum zuge= wendeten Oberseite des Behälterbodens zumindest bereichs= weise vorgesehen sein. Das dort befindliche Feuerlösch= mittel wird also einen sich am Boden des Behälters bilden= den oder auf den Boden des Behälter hinunterfallenden Brandherd unverzüglich zu löschen vermögen.

Nach einer weiteren Ausführungsform des Erfindungsgegen= standes ist ein Abfallbehälter mit einem eine zum Einwer= fen des Abfalles bestimmte zentrale Öffnung aufweisenden Deckel dadurch gekennzeichnet, daß das Feuerlöschmittel rund um diese Öffnung, vorzugsweise in einer von der Folie gebildeten, sich rings um die zentrale Öffnung er= streckenden, vorzugsweise schlauchartigen Hülle, ange= ordnet ist.

Zweckmäßigerweise ist das Feuerlöschmittel in seiner von der Folie gebildeten Umhüllung unter Druck stehend einge= schlossen, um sich im Bedarfsfall aus der platzenden Hülle gut in der Umgebung verteilen zu können.

Die praktische Anwendungsfähigkeit des Erfindungsgegen= standes wird dadurch erweitert, daß die aus der Folie bestehende Umhüllung mit dem darin befindlichen Feuer= löschmittel als eine an den Behälterteilen anbringbare, gegebenenfalls austauschbare bzw. ersetzbare Einheit aus= gebildet sein kann. Solche Einheiten lassen sich selbst= verständlich jedem üblichen, bereits im Handel befindli= chen Abfallbehälter zuordnen, z.B. am Deckel anbringen oder auf dem Boden auflegen.

In den Zeichnungen ist eine Ausführungsform des Erfindungs= gegenstandes beispielsweise dargestellt. Im einzelnen zeigt
Figur 1 einen Vertikalschnitt durch einen erfindungs= gemäßen Abfallbehälter mit Deckel,
Figur 2 ist eine Untersicht des Deckels und
Figur 3 eine Untersicht des Bodens.

Der Behälter besteht im wesentlichen aus der den zur Auf= nahme des Abfalles vorgesehenen Behälterraum 1 einschlies= senden Wand 2, aus dem Boden 3 und dem abnehmbaren Deckel 4.

## Patentansprüche

Deckels (4) gebildeten Lager , z.B. einem vom Öffnungs= rand gebildeten wulstförmigen, insbesondere an seiner dem Behälterraum zugewendeten Seite Öffnungen (8') aufweisenden Flansch (8) angeordnet ist.

5. Abfallbehälter nach einem der Ansprüche 1 bis 4, dadurch gekennzeichnet, daß das Feuerlöschmittel (5,5¹) in seiner von der Folie (6,6¹) gebildeten Umhüllung unter Druck stehend eingeschlossen ist.

6. Abfallbehälter nach einem der Ansprüche 1 bis 5, dadurch gekennzeichnet, daß die aus der Folie (6,6') bestehende Umhüllung mit dem darin befindlichen Feuer= löschmittel(5,5') als eine an den Behälterteilen (2, 3, 4) anbringbare, gegebenenfalls austauschbare bzw. ersetzbare Einheit ausgebildet ist.
